# EUROPÄISCHE PATENTANMELDUNG

(11) **EP 0 961 254 A2**
(43) Veröffentlichungstag der Anmeldung: **01.12.1999**
(21) Anmeldenummer: 99110354.0
(22) Anmeldetag: 28.05.1999
(51) Int. Cl.: G08B 25/06

(54) **Gasexplosions-Schutzgerät**

(30) Priorität: 28.05.1998 DE 29809490 U
(71) Anmelder: Wendling Umwelttechnik, 55481 Kirchberg (DE)
(72) Erfinder: Leis, Franz-Josef, 65187 Wiesbaden (DE)
(74) Vertreter: Blumbach, Kramer & Partner GbR

(57) **Zusammenfassung**

Das Gasexplosionsschutzgerät enthält einen Gassensor (GS), der die An- oder Abwesenheit von brennbaren Gasen feststellt und einen Signalzustand "Gefahr" betreffend der Anwesenheit solcher brennbarer Gase einnimmt. Daraufhin gibt ein Encoder (EC) mit zugeordnetem Sender ein codiertes Alarmsignal an die Hausnetzleitung (NL) weiter, an welcher das Gerät angeschlossen ist. Ein Decoder (DC) mit zugeordnetem Empfänger ist an entfernter Stelle an die Hausnetzleitung (NL) angeschlossen ist, spricht auf das codierte Alarmsignal an und veranlaßt die Abgabe eines Stellsignals. Eine Schalteinrichtung (SR) wird von dem Decoder aktiviert und schaltet die Hausnetzleitung (NL) im Gefahrenbereich ab.

## Beschreibung

Die Erfindung bezieht sich auf ein Gaswarngerät mit einem Gassensor, einem Encoder und einem Decoder.

Bei einem Gaswarngerät dieser Art (DE 32 44 878 A1) ist ein Meßfühler für brennbare Gase, eine Meßwertumsetz-Einrichtung, eine Übertragungsleitung und eine Prüfeinrichtung des übertragenden Meßsignals vorgesehen, wobei das Meßsignal auf Fehler überprüft wird, ggf. ein Warnsignal erzeugt und andernfalls die Konzentration brennbarer Gase angezeigt wird. Für diese Funktionen sind umfangreiche Geräteeinrichtungen notwendig.

Der Erfindung liegt die Aufgabe zugrunde, ein Gasexplosionsschutzgerät zu schaffen, das mit einfachen Mitteln aufgebaut und installiert werden kann.

Die gestellte Aufgabe wird aufgrund der Merkmale des Anspruchs 1 gelöst und durch die weiteren Merkmale der Unteransprüche ausgestaltet und weiter entwickelt.

Im einzelnen wird ein Gassensor verwendet, der beim Überschreiten der Konzentration brennbarer Gase anspricht. Dieer Signalzustand "Gefahr" wird von einem Encoder als codiertes Alarmsignal über die Hausnetzleitung zu einem Decoder gesendet, der an entfernter Stelle an die Hausnetzleitung angeschlossen ist und sich beispielsweise in dem Sicherungskasten befindet. Der Decoder spricht an und gibt ein Stellsignal ab, welches eine Schalteinrichtung dazu bringt, die Hausnetzleitung im Gefahrenbereich abzuschalten. Vom Sicherungskasten aus läßt sich der in den Gefahrenbereich führende Stromkreis leicht abschalten.

Gleichzeitig kann eine Warn- oder Alarmeinrichtung eingeschaltet werden. Es ist auch möglich, eine Telefonwähleinrichtung zu aktivieren, über die Alarm gegeben wird. Schließlich kann auch ein Sperrventil in der Gasleitung vorhanden sein, das beim Abschalten des Stromkreises in den Sperrzustand geht und die Gaszufuhrleitung sperrt. Zweckmässigerweise ist dem Decoder ein Speicher zugeordnet, der den Alarmzustand so lange aufrechterhält, bis dieser willentlich, beispielsweise durch Drücken eines Knopfes, aufgehoben wird.

Die Erfindung wird anhand der Zeichnung beschrieben. Dabei zeigt:
- Fig. 1: eine Blockschaltung des prinzipiellen Aufbaus des Geräts;
- Fig. 2: Gassensor mit Encoder und
- Fig. 3: ein Gasalarm- und Freischaltgerät.

Das Gasexplosionsschutzgerät enthält mindestens zwei Teile, nämlich ein Gaswarnsendegeräte GWS und ein Gasalarm- und Freischaltgerät GAF. Von dem Gasalarm- und Freischaltgerät GAF kann eine Alarmsirene, ein Ventilstellantrieb VSA oder eine Telefonwähleinrichtung TWE angesteuert werden. Die Verbindung zwischen dem Warnsendegerät GWS und dem Gasalarm- und Freischaltgerät GAF erfolgt über die bestehende Netzleitung NL des Gebäudes, in welchem das Gasexplosionsschutzgerät installiert ist. Das Gasalarm- und Freischaitgerät GAF wird bevorzugt in einem sowieso vorhandenen Schaltkasten installiert. Wenn man den Alarm an anderer Stelle hören möchte, ist es bequem möglich, ein Gaswarnzusatzmeldegerät GWZ über eine bestehende Steckdose an die Hausnetzleitung NL anzuschließen, um im gegebenen Fall das vom Encoder des Gaswarngerätes abgegebene Alarmsignal aufzufangen und im Wohnbereich Alarm zu geben.

Die Telefonwähleinrichtung TWE kann auch über einen Decoder ansteuerbar sein, wie dies beim Gaswarnzusatzgerät der Fall ist. Dann kann dieses Gerät TWE überall eingesetzt werden, wo es eine Steckdose gibt.

Fig. 2 zeigt den Aufbau des Gaswarnsendegeräts GWS. Es wird ein handelsüblicher Gassensor GS vom Typ TG 813 verwendet.

Dieser Gasmelder GS warnt frühzeitig vor Gefahren, die durch Stadtgas, Propan, Butan, Methan entstehen. Der Effekt der Schaltung basiert darauf, daß die Leitfähigkeit eines Halbleiters zunimmt, wenn brennbare Gase (wie z.B. Methan, Butan) darauf einwirken. Auf einen kurzen Nenner gebracht liegt diesem Effekt folgendes physikalisches Verhalten zugrunde. An den zahlreichen Korngrenzen der Haibleiterkristalle werden Sauerstoffatome aus der Luft gebunden und bilden dort infolge reversibler Oxidation Potentialsperren. Beim Einwirken bestimmter Gase erfolgt Reduktion, die zur Zunahme der Elektronendichte im Raumladungsgebiet führt und die Potentialdifferenz an den Korngrenzen abbaut (Zunahme der Leitfähigkeit, Abnahme des Widerstandes). Dieser Vorgang ist reversibel, d.h. beim Erreichen des ursprünglichen Zustandes der Luft erreicht das Material wieder einen alten Widerstand.

Der hier verwendete Sensor bestehtim wesentlichen aus Zinndioxid (SnO₂), einem gesinterten Halbleitermaterial. Selbst geringe Konzentrationen bestimmter Gase bewirken eine deutliche Zunahme der Leitfähigkeit, die mehr als zwei Zehnerpotenzen betragen kann. Anders ausgedrückt, der elektrische Widerstand dieses Materials sinkt bei Einwirkung dieser Gase auf unter 1% des Wertes, den er in normaler Luft hat.

Beispiel: bereits ein Volumenanteil von 0,1% Propangas in der Luft erhöht die Leitfähigkeit diese Gassensors um das 20fache gegenüber dem Normalzutand; eine so geringe Gaskonzentration liegt weit unter dem gefährlichen Grenzwert des explosionsfähigen Gemisches, das für Propan bei ca. 2% Volumenprozent beginnt (siehe Tabelle). Diese hohe Empfindlichkeit garantiert das zuverlässige Ansprechen weit vor Erreichen gefährlicher Konzentrationen.

Eine verkürzte Reaktionszeit ergibt sich, wenn man die Sensorfläche aufheizt (auf ca. 200 bis 400°C). Erst dadurch läßt sich der Effekt auch mit wirtschaftlich vertretbarem Aufwand nutzen.

| **Daten einiger Kohlenwasserstoffe** | | | |
|---|---|---|---|
| Gase | Formel | Exgrenze Gas/Luft | rel.Dichte bezogen auf Luft |
| Methan | CH₄ | 5,0% | 0,6 |
| Äthan | C₂H₆ | 3,0% | 1,0 |
| Propan | C₃H₈ | 2,1% | 1,6 |
| Butan | C₄H₁₀ | 1,8% | 2,0 |
| Pentan | C₅H₁₂ | 1,4% | 2,5 |
| Hexan | C₆H₁₄ | 1,2% | 3,0 |
| Heptan | C₇H₁₆ | 1,0% | 3,5 |
| Oktan | C₈H₁₈ | 0,9% | 3,9 |
| Dekan | C₁₀H₂₂ | 0,7% | 4,9 |

Zwei Dinge lassen sich daraus unmittelbar ableiten. Erstens nimmt die Explositionsgefährlichkeit mit der Kettenlänge zu. Beim Methan (dem hauptsächlichen Bestandteil von Stadtgas) ist dazu mindestens ein 5%iges Gas-Luftgemisch erforderlich, bei Propan genügen bereits 2,1%. Zweitens gibt es Konzentrationsunterschiede, Z.B. ist Methan leichter als Luft, Propan dagegen schwerer, was bei der Anbringungsstelle des Gaswarners natürlich zu berücksichtigen ist. Wer Stadtgas detektieren will, sollte den Sensor hoch montieren (ca. 0,3m unterhalb der Raumdecke). Wer auf Propangas aus ist, sollte den Sensor in Bodenähe anbringen (ca. 0,3 m oberhalb des Fußbodens).

Der Gassensor TG 813 ist an eine Signalauswertung SA vom Typ LM 311 N angeschlossen, die wiederum von einem Netzteil NT für 12V Gleichspannung gespeist wird. Der Signalauswertung SA ist ein Schwellwertgeber δ zugeordnet, welcher bestimmt, wann der Signalzustand "Gefahr" gegeben ist, den die Signalauswertung SA an ein Einschaltverzögerungsglied EV vom Typ SE 555 weitergibt. Diesem Einschaltverzögerungsglied EV ist ein Nandglied vom Typ CD 4011 BCN nachgeschaltet, welches einen Encoder EC vom Typ HT 600 steuert. Dieser erzeugt ein codiertes Alarmsignal, das von einem Netzmodulator NM als Sender auf die Hausnetzleitung NL geschaltet wird, so daß es überall im Haus empfangen werden kann.

Fig. 3 zeigt das Gasalarm- und Freischaitgerät GAF. Es gibt wiederum ein Netzteil NT für 12V Gleichspannung zur Versorgung der verschiedenen Komponenten. Diese umfassen einen Demodulator DM als Empfänger und einen daran angeschlossenen Decoder DC vom Typ HT 614. Dieser steuert ein Schaltrelais SR mit mehreren Schaltkontakten. An diese wird ein Arbeitsstromauslöser ASA vom Typ ABB 5 2-A1 angeschlossen, der widerum einen Sicherungsautomaten SA vom Typ ABB S 280 steuert, um den gefährdeten Stromkreis der Hausnetzleitung NL stromlos zu schalten, um jegliche Funkenbildung im Gefahrenbereich auszuschließen. An einen Schaltkontakt des Schaltrelais SR kann auch eine Sirene oder Blinkleuchte angeschlossen werden, wie dargestellt. Ferner ist es möglich, einen Ventilstellantrieb VSA oder ein Telefonwahlgerät TWE anzuschließen, wie in Fig. 1 angedeutet.

Der Ventilstellantrieb kann auch so aufgebaut sein, daß er bei Stromloswerden seine Sperrstellung einnimmt. Wenn daher im Bereich der Gaszuführung im Keller eines Gebäudes Gas durch den Gassensor festgestellt wird und die Hausnetzleitung in diesem Bereich abgeschaltet wird, wird gleichzeitig das Gas gesperrt. Da das Netz an anderer Stelle des Gebäudes eingeschaltet bleibt, kann ohne weiteres Alarm gegeben werden.

Das Schaltrelais SR in Fig. 3 stellt gwissermaßen einen Speicher für das codierte Alarmsignal dar, da es seinen Schaltzustand so lange beibehält, bis es von Hand wieder in die Stellung "gefahrlos" rückgesetzt wird. Somit kann kein Alarmsignal unbemerkt und unbeachtet bleiben.

## Patentansprüche

1. Gasexplosionsschutzgerät mit folgenden Merkmalen:
ein Gassensor (GS), der die An- oder Abwesenheit von brennbaren Gasen feststellt und einen Signalzustand "Gefahr" betreffend der Anwesenheit solcher brennbarer Gase einnimmt;
ein Encoder (EC) mit zugeordnetem Sender, der entsprechend dem Signalzustand "Gefahr" des Gassensors ein codiertes Alarmsignal an die Hausnetzleicung (NL) weitergibt, an welcher das Gerät angeschlossen ist;
ein Decoder (DC) mit zugeordnetem Empfänger, der an entfernter Stelle an die Hausnetzleitung (NL) angeschlossen ist, auf das codierte Alarmsignal anspricht und die Abgabe eines Stellsignals veranlaßt;
eine Schalteinrichtung (SR), die von dem Decoder aktivierbar ist und die Hausnetzleitung (NL) im Gefahrenbereich abschaltet.

2. Gasexplosionsschutzgerät nach anspruch 1, dadurch gekennzeichnet, daß eine Warneinrichtung von dem Steilsignal ansteuerbar ist.

3. Gasexplosionsschutzgerät nach Anspruch 1 oder 2, dadurch gekennzeichnet, daß eine automatische Telefonwähleinrichtung (TWE) beim Ansprechen des Decoders ansteuerbar ist.

4. Gasexplosionsschutzgerät nach einem der Ansprüche 1 bis 4, dadurch gekennzeichnet, daß ein Ventilstellantrieb (VSA) von dem Stellsignal. antreibbar ist, der ein Sperrventil in der Gaszuführleitung des Gebäudes aufweist, in welchem das Gerät installiert ist.

5. Gasexplosionsschutzgerät nach einem der Ansprüche 1 bis 4, dadurch gekennzeichnet, daß dem Decoder (DC) ein Speicher (SR) zugeordnet ist, der den Alarmzustand solange aufrechterhält, bis dieser willentlich aufgehoben wird.

6. Gasexplosionsschutzgerät nach einem der Ansprüche 1 bis 5, dadurch gekennzeichnet, daß ein Gaswarnzusatzgerät (GWZ) an eine beliebige Haussteckdose der Hausnetzleitung (NL) anschließbar ist und einen Demodulator sowie eine von diesem gesteuerte Alarmsirene enthält.

7. Gasexplosionsschutzgerät nach einem der Ansprüche 1 bis 6, dadurch gekennzeichnet, daß eine automatische Telefonwähleinrichtung (TWE) an eine beliebige Haussteckdose der Hausnetzleitung (NL) anschließbar ist und einen Demodulator als Empfänger sowie einen Decoder enthält.
